# EUROPÄISCHE PATENTSCHRIFT

(11) **EP 3 944 738 B1**
(45) Veröffentlichungstag und Bekanntmachung des Hinweises auf die Patenterteilung: **13.12.2023**
(21) Anmeldenummer: 20710492.8
(22) Anmeldetag: 09.03.2020
(51) Int. Cl.: B65D 75/36

(54) **VERKAUFS- UND VORRATSPACKUNG VOM BLISTERKARTENTYP FÜR KNOPFZELLEN**
BLISTER-CARD RETAIL AND STORAGE PACKAGING FOR BUTTON CELLS
EMBALLAGE DE VENTE ET DE STOCKAGE DU TYPE PLAQUETTE ALVÉOLAIRE DESTINÉ À DES PILES BOUTONS

(30) Priorität: 01.04.2019 DE 202019101861 U
(43) Veröffentlichungstag der Anmeldung: 02.02.2022
(73) Patentinhaber: VARTA Microbattery GmbH, 73479 Ellwangen Jagst (DE)
(72) Erfinder: SCHWEINSTETTER, Bernd, 89561 Dischingen (DE); SCHÖBEL, Klaus, 73479 Ellwangen (DE); RENSCHLER, Philipp, 73479 Ellwangen (DE)
(74) Vertreter: Ostertag & Partner Patentanwälte mbB
(86) Internationale Anmeldenummer: PCT/EP2020/056279
(87) Internationale Veröffentlichungsnummer: WO 2020/200662

(56) Entgegenhaltungen:
- EP-A1- 0 529 199
- EP-B1- 0 529 199
- US-A1- 2004 011 698
- US-A1- 2009 071 865
- US-A1- 2014 166 532

## Beschreibung

Gegenstand der nachfolgend beschriebenen Erfindung ist eine Verkaufs- und Vorratspackung vom Blisterkartentyp.

Der große Bedarf an Knopfzellen macht zwangsläufig auch die Verpackung dieses Massenartikels zu einem wichtigen Faktor. Sie muss einerseits wirtschaftlich sein, andererseits aber auch ein ansprechendes Aussehen aufweisen, um das Kaufinteresse zu fördern. Besonders verbreitet sind Verkaufs- und Vorratspackungen vom Blisterkartentyp.

Aus der EP 0529199 A1 ist eine Blisterverpackung für Zink/Luftzellen bekannt. Sie basiert auf einem Karton-Träger, dem eine transparente Kunststoff-Folie mit napfförmigen Ausprägungen zur Aufnahme der Knopfzellen aufgesiegelt ist, wobei die mit Lufteinlaßöffnungen versehenen Zellenböden der Zink/Luftzellen mit einer gemeinsamen Klebefolie unterlegt sind. Beim Durchdrücken durch den im Entnahmebereich perforierten Träger löst sich die Klebefolie automatisch von der Zelle ab und bleibt als integraler Bestandteil der Packung bei dieser zurück.

Aus der US 2004/0011698 A1 ist eine weitere Verpackung für Zink/Luftzellen bekannt. Diese besteht aus einer flexiblen Karte und einer Abdeckung, die drehbar an der flexiblen Karte befestigt ist. Zwischen der Karte und der Abdeckung befindet sich ein Träger, der relativ zu der Karte befestigt ist. Die Unterlage und die Abdeckung bilden einen geschlossenen Raum zwischen der Abdeckung und der Unterlage zur Aufnahme von Batterien. Die in dem Raum angeordneten Batterien werden von der Abdeckung und der Rückwand umschlossen. Ein in der Rückwand gebildeter Luftzugangskanal lässt Luft zu den Batterien strömen.

Aus der US 2009/0071865 A1 ist eine Verpackung mit für Knopfzellen bekannt, welche eine Oberfläche umfasst, die zweidimensionale Grafiken aufweist. Auf der Oberfläche sind eine oder mehrere Batterien angeordnet, die von der Oberfläche abstehen und derart positioniert sind, dass sie die zweidimensionalen Grafiken zu einem dreidimensionalen Bild ergänzen.

Aus der US 2014/0166532 A1 ist eine Verpackung für Knopfzellen bekannt. Diese umfasst ein Gehäuse mit einer Bodenplatte und Seitenplatten, die an den Außenkanten der Bodenplatte angeordnet sind, eine erste Schale mit ersten Aussparungen, in die ein Endabschnitt der Batterien eingepasst wird, die unmittelbar über der Bodenplatte angeordnet und an dem Unterbringungsgehäuse befestigt ist sowie eine zweite Schale mit zweiten Aussparungen, in die die anderen Endabschnitte der Batterien eingepasst werden, die über der ersten Schale angeordnet ist. Die Batterien werden so gehalten, dass sie in die erste und zweite Schale eingepasst werden, und zwar so, dass jedes benachbarte Paar der Batterien voneinander entfernt ist.

Aus der EP 259574 A2 ist ein Beispiel für eine Verkaufs- und Vorratspackung für Knopfzellen vom Blisterkartentyp bekannt, bei der die Verpackung zum einen Teil von einer reißfesten, vorzugsweise transparenten Folie aus PVC oder Polyvinylidenchlorid mit napfförmigen Ausprägungen zur Aufnahme der Knopfzellen und zum anderen Teil von einer auf diese glattflächig aufgesiegelten Verschlussfolie aus Aluminium gebildet wird. Zur Entnahme einer Knopfzelle braucht diese nur von außen durch die leicht aufreißbare Aluminiumfolie durchgedrückt zu werden.

Dieser Vorgang kann allerdings sehr leicht durchgeführt werden, gegebenenfalls schon von einem Kleinkind. Um das Risiko zu minimieren, dass ein Kleinkind ungewollt eine Knopfzelle entnehmen und verschlucken könnte, ist es notwendig, eine neue Verkaufs- und Vorratspackung für Knopfzellen für Knopfzellen vorzuschlagen, die eine bessere Sicherheit gewährleistet und insbesondere die versehentliche Entnahme einer Knopfzelle durch ein Kind verhindert.

Zu Lösung dieser Aufgabe schlägt die Erfindung die Verkaufs- und Vorratspackung vom Blisterkartentyp mit den Merkmalen des Anspruchs 1 vor. Weiterbildungen der Erfindung sind Gegenstand von Unteransprüchen.

Die erfindungsgemäße Verkaufs- und Vorratspackung vom zeichnet sich durch die folgenden Merkmale aus:
a. Sie umfasst einen Träger, und
b. sie umfasst ein Kunststoffformteil mit einer ebenen Grundfläche, in die mittels Tiefziehen eine Vertiefung eingebracht wurde, und
c. das Kunststoffformteil ist mit seiner ebenen Grundfläche auf dem Träger fixiert, so dass die Vertiefung mit dem Träger eine geschlossene Aufnahme für eine zylindrische Knopfzelle bildet, und
d. die Aufnahme - und somit auch die Vertiefung - umfasst einen Zentralraum mit kreiszylindrischer Grundform, in den die Knopfzelle eingelegt ist, und
e. die Aufnahme - und somit auch die Vertiefung - umfasst einen als Ausbuchtung des Zentralraums ausgebildeten Seitenraum, der derart ausgebildet ist, dass er von der Knopfzelle nicht ausgefüllt werden kann.

Bei dem Träger handelt es sich in aller Regel um einen Kartonzuschnitt. Der Träger könnte aber ohne weiteres auch aus anderen Materialien bestehen, beispielsweise aus einem Kunststoff, oder solche Materialien umfassen. Bevorzugt ist mindestens eine Seite des Kartonzuschnittes farbig bedruckt und dient als Auflagefläche für das Kunststoffformteil.

Das Kunststoffformteil kann im Grunde aus jedem tiefziehbaren Kunststoff bestehen. In bevorzugten Ausführungsformen besteht es aus einem transparenten Kunststoff. Besonders bevorzugt besteht es z.B. aus Polyvinylchlorid (PVC).

Bevorzugt ist die ebene Grundfläche des Kunststoffformteils auf den Träger, insbesondere die farbig bedruckte Auflagefläche, auflaminiert und/oder aufgeklebt.

Die Vertiefung weist bevorzugt einen ebenen Boden und eine umlaufende Wand, welche den Boden mit der ebenen Grundfläche verbindet, auf. Der Boden ist im Bereich des Zentralraums bevorzugt parallel zu der ebenen Grundfläche und damit auch parallel zu dem Träger ausgerichtet. Der Abstand zwischen dem Boden und dem Träger definiert die Höhe des Zentralraums.

Der Zentralraum ist an die Form und die Dimension der darin eingelegten zylindrischen Knopfzelle angepasst. Bevorzugt weist er einen Durchmesser auf, der den Durchmesser der Knopfzelle um den Faktor 1,05 bis 1,3 übersteigt. In weiteren bevorzugten Ausführungsformen weist der Zentralraum eine Höhe auf, welche die Höhe der Knopfzelle um den Faktor 1,01 bis 1,2 übersteigt.

Ohne den vorzugsweise als Ausbuchtung des zentralen Raums ausgebildeten Seitenraum wären die Vertiefung und damit auch die Aufnahme streng kreiszylindrisch ausgebildet. Die Anwesenheit des Seitenraums sorgt für eine Abweichung von einer streng kreiszylindrischen Geometrie. Erfindungsgemäß ist die Form des Seitenraums nicht wesentlich, so kann die Ausbuchtung z.B. rund gewölbt sein oder auch eine Ecke oder mehrere Ecken aufweisen. Wichtig ist lediglich, dass der Seitenraum derart ausgebildet ist, dass er von der Knopfzelle nicht ausgefüllt werden kann. Der Seitenraum muss hierzu zumindest einen Teilbereich umfassen, in den die Knopfzelle, selbst wenn sie innerhalb der Ausnehmung eine begrenzte Beweglichkeit aufweisen sollte, nicht eindringen kann, zumindest nicht ohne Zerstörung oder Deformation der Ausnehmung.

Dies hat den Vorteil, dass die Ausnehmung, in der sich die Kopfzelle befindet, mittels eines Scherenschnitts durch den Seitenraum geöffnet werden kann, ohne die Knopfzelle zu berühren. Dies ist insoweit von Bedeutung als die erfindungsgemäße Verkaufs- und Vorratspackung vom Blisterkartentyp bevorzugt derart ausgebildet ist, dass sie nicht werkzeugfrei geöffnet werden kann, um eine versehentliche Öffnung durch ein Kleinkind zu verhindern.

Besonders bevorzugt weist der Seitenraum eine geringere Höhe als der Zentralraum, insbesondere eine geringere Höhe als die in dem Zentralraum befindliche Knopfzelle, auf. Dies kann den Scherenschnitt erleichtern. Zudem ist dies die einfachste Möglichkeit ein Eindringen der Knopfzelle in den Seitenraum wirksam zu verhindern.

Erfindungsgemäß zeichnet sich die erfindungsgemäße Verkaufs- und Vorratspackung durch die folgenden zusätzlichen Merkmale a. und b. aus:
a. Sie umfasst mindestens zwei Aufnahmen für eine zylindrische Knopfzelle.
b. Die Aufnahmen sind auf dem Träger getrennt voneinander angeordnet und durch Bereiche auf dem Träger voneinander getrennt, in denen die ebene Grundfläche des Kunststoffformteils fest mit dem Träger verbunden ist, insbesondere durch Verklebung und/oder durch Verschweißung.

Durch Realisierung dieser Merkmale kann gewährleistet werden, dass sich bei mehreren Aufnahmen die Aufnahmen immer nur einzeln öffnen lassen.

Besonders bevorzugt umfasst die erfindungsgemäße Verkaufs- und Vorratspackung zwei bis acht dieserAufnahmen für eine zylindrische Knopfzelle.

Besonders bevorzugt zeichnet sich die Verkaufs- und Vorratspackung durch das folgende zusätzliche Merkmal aus:
a. Auf dem Träger findet sich mindestens eine Scherenschnittmarkierung, die durch den Seitenraum oder die Seitenräume führt.

Die Scherenschnittmarkierung ermöglicht ein präzises Öffnen einzelner Aufnahmen der erfindungsgemäßen Verkaufs- und Vorratspackung.

In einer weiteren bevorzugten Ausführungsform zeichnet sich die erfindungsgemäße Verkaufs- und Vorratspackung durch mindestens eines der unmittelbar folgenden zusätzlichen Merkmale a. bis c. aus:
a. Die Verkaufs- und Vorratspackung umfasst mindestens eine Verstärkungsfolie.
b. Die Verstärkungsfolie ist mit der ebenen Grundfläche des Kunststoffformteils verbunden.
c. Die Verstärkungsfolie begrenzt die geschlossene Aufnahme.

Bevorzugt sind die unmittelbar vorstehenden Merkmale a. bis c. in Kombination miteinander verwirklicht.

Bei der Verstärkungsfolie handelt es sich beispielsweise um eine Folie aus Polyethylenterephthalat, aus einem Polyolefin oder um eine PVC-Folie. Bevorzugt weist die Folie eine Dicke im Bereich von 5 µm bis 50 µm auf.

Durch die Verstärkungsfolie kann der Träger reißfest ausgestaltet werden. Da auch das Kunststoffformteil üblicherweise reißfest ausgebildet ist, kann so gewährleistet werden, dass ein werkzeugfreies Öffnen der Packung ausgeschlossen werden kann. Insbesondere kann durch die Verstärkungsfolie ausgeschlossen werden, dass ein Kleinkind eine in der Aufnahme enthaltene Knopfzelle durch den Träger drücken und so entnehmen kann.

Besonders bevorzugt umfasst der Träger einen Kartonzuschnitt, der vollflächig oder auch nur bereichsweise mit der Verstärkungsfolie abgedeckt ist. Die Verstärkungsfolie kann nur auf die Seite des Kartonzuschnitts aufgebracht sein, die als Auflagefläche für das Kunststoffformteil dient. Sie kann aber zusätzlich oder alternativ auch auf die Rückseite des Kartonzuschnitts aufgebracht sein und/oder die Ränder des Kartonzuschnitts abschirmen.

Besonders bevorzugt ist der Träger in dem Bereich, in dem das Kunststoffformteil mit seiner ebenen Grundfläche auf dem Träger fixiert ist, frei von Perforierungen, Falzungen oder sonstigen Strukturelementen, die ihn mechanisch schwächen könnten.

Bei der in der Aufnahme enthaltenen Knopfzelle handelt es sich bevorzugt um eine Lithium-Knopfzelle. Von Knopfzellen dieser Art geht im Falle eines Verschluckens eine relativ große Gefahr aus.

Weitere Vorteile und Aspekte der Erfindung ergeben sich aus den Schutzansprüchen, der nachfolgenden Beschreibung einer besonders bevorzugten Ausführungsform der Erfindung sowie anhand der Zeichnung.

Fig. 1 zeigt schematisch eine Ausführungsform einer erfindungsgemäßen Verkaufs- und Vorratspackung vom Blisterkartentyp (Draufsicht senkrecht von oben) für zwei Lithium Knopfzellen. Andere Ausführungsformen der Verkaufs- und Vorratspackung können mehr als zwei Knopfzellen oder auch nur eine Knopfzelle beinhalten.

Die dargestellte Verkaufs- und Vorratspackung 100 umfasst einen rechteckigen Träger 101 auf Kartonbasis und ein durchsichtiges Kunststoffformteil 102 aus PVC. In den Träger 101 ist eine Aufhängeöse 103 eingestanzt. Das Kunststoffformteil 102 umfasst eine ebene Grundfläche 104, in die mittels Tiefziehen zwei Vertiefungen 105 und 106 eingebracht wurden. Da die ebene Grundfläche 104 auf den Träger 101 geklebt ist, erstrecken sich die Vertiefungen 105 und 105 in der Darstellung senkrecht nach oben dem Betrachter entgegen.

Um den Träger 101 reißfest auszugestalten, ist der Teil des Trägers 101, der in Kontakt mit der ebenen Grundfläche 104 steht, mit der Verstärkungsfolie 107 aus PVC verstärkt. Der verstärkte Träger 101 bildet gemeinsam mit den Vertiefungen 105 und 106 die Aufnahmen 109 und 109. In diesen befinden sich kindersicher untergebracht die Knopfzellen 110 und 111.

Die Aufnahmen 108 und 109 sind jeweils unterteilt in einen Zentralraum 112, 113 mit kreiszylindrischer Grundform, in welche die Knopfzellen 110, 111 eingelegt sind, und einen als Ausbuchtung des Zentralraums ausgebildeten Seitenraum 114, 115. Die Seitenräume 114 und 115 weisen eine geringere Höhe als die Knopfzellen 110 und 111 auf. Die Knopfzellen 110 und 111 können daher nicht in die Seitenräume 114, 115 eindringen.

Zum Öffnen der Verpackung 100 finden sich auf dem Träger 101 die Scherenschnittmarkierungen 116 und 117, die durch die Seitenräume 114 und 115 führen.

## Patentansprüche

1. Verkaufs- und Vorratspackung (100) vom Blisterkartentyp mit den Merkmalen
a. sie umfasst einen Träger (101), und
b. sie umfasst ein Kunststoffformteil (102) mit einer ebenen Grundfläche (104), in die mittels Tiefziehen mindestens zwei Vertiefungen (105; 106) eingebracht wurden,
wobei
c. das Kunststoffformteil (102) mit seiner ebenen Grundfläche (104) auf dem Träger (101) fixiert ist, so dass die Vertiefungen (105; 106) mit dem Träger (101) mindestens zwei geschlossene Aufnahmen (108; 109) für zylindrische Knopfzellen (110; 111) bilden, wobei die Aufnahmen (108; 109) auf dem Träger (101) getrennt voneinander angeordnet und durch Bereiche auf dem Träger (101), in denen die ebene Grundfläche (104) des Kunststoffformteils (102) fest mit dem Träger (101) verbunden ist, voneinander getrennt sind,
und wobei
d. die Aufnahmen (108; 109) jeweils einen Zentralraum (112; 113) mit kreiszylindrischer Grundform umfassen, in den die Knopfzellen (110; 111) eingelegt sind, **dadurch gekennzeichnet, dass**
e. die Aufnahmen (108; 109) jeweils einen als Ausbuchtung des Zentralraums (112; 113) ausgebildeten Seitenraum (114; 115) umfassen, der derart ausgebildet ist, dass er von den Knopfzellen (110; 111) nicht ausgefüllt werden kann.

2. Verkaufs- und Vorratspackung vom Blisterkartentyp nach Anspruch 1, **gekennzeichnet durch** mindestens eines der folgenden zusätzlichen Merkmale:
a. Sie umfasst zwei bis acht der Aufnahmen (108; 109).

3. Verkaufs- und Vorratspackung vom Blisterkartentyp nach Anspruch 1 oder Anspruch 2, **gekennzeichnet durch** das folgende zusätzliche Merkmal:
a. Auf dem Träger (101) findet sich mindestens eine Scherenschnittmarkierung (116; 117), die durch den Seitenraum oder die Seitenräume (114; 115) führt.

4. Verkaufs- und Vorratspackung vom Blisterkartentyp nach einem der vorhergehenden Ansprüche, **gekennzeichnet durch** mindestens eines der folgenden zusätzlichen Merkmale:
a. Der Träger (101) umfasst mindestens eine Verstärkungsfolie (107).
b. Die Verstärkungsfolie (107) ist mit der ebenen Grundfläche (104) des Kunststoffformteils (102) verbunden.
c. Die Verstärkungsfolie (107) begrenzt die geschlossenen Aufnahmen (108; 109).

5. Verkaufs- und Vorratspackung vom Blisterkartentyp nach einem der vorhergehenden Ansprüche, **gekennzeichnet durch** mindestens eines der folgenden zusätzlichen Merkmale:
a. Die in den Aufnahmen enthaltenen Knopfzellen (110; 111) sind Lithium-Knopfzellen.

## Claims

1. Retail and storage pack (100) of the blister card type having the features
a. it comprises a carrier (101), and
b. it comprises a plastics moulded part (102) with a planar base surface (104) into which at least two depressions (105; 106) have been introduced by means of thermoforming,
wherein
c. the planar base surface (104) of the plastics moulded part (102) is fixed on the carrier (101), such that the depressions (105; 106), together with the carrier (101), form at least two closed receptacles (108; 109) for cylindrical button cells (110; 111), wherein the receptacles (108; 109) are arranged separately from one another on the carrier (101) and are separated from one another by regions on the carrier (101) in which the planar base surface (104) of the plastics moulded part (102) is firmly connected to the carrier (101),
and wherein
d. the receptacles (108; 109) each comprise a central space (112; 113) of circular-cylindrical basic shape into which the button cells (110; 111) are inserted, **characterized in that**
e. the receptacles (108; 109) each comprise a side space (114; 115) which is configured as a bulge of the central space (112; 113) and which is configured in such a way that it cannot be filled by the button cells (110; 111).

2. Retail and storage pack of the blister card type according to Claim 1, **characterized by** at least one of the following additional features:
a. it comprises two to eight of the receptacles (108; 109).

3. Retail and storage pack of the blister card type according to Claim 1 or Claim 2, **characterized by** the following additional feature:
a. at least one scissor-cut marking (116; 117), which leads through the side space or the side spaces (114; 115), is located on the carrier (101) .

4. Retail and storage pack of the blister card type according to one of the preceding claims, **characterized by** at least one of the following additional features:
a. the carrier (101) comprises at least one reinforcement film (107).
b. the reinforcement film (107) is connected to the planar base surface (104) of the plastics moulded part (102).
c. the reinforcement film (107) delimits the closed receptacles (108; 109).

5. Retail and storage pack of the blister card type according to one of the preceding claims, **characterized by** at least one of the following additional features:
a. the button cells (110; 111) contained in the receptacles are lithium button cells.

## Revendications

1. Emballage de vente et de stockage (100) du type carte blister avec les caractéristiques
a. il comprend un support (101), et
b. il comprend une pièce moulée en matière plastique (102) avec une surface de base plane (104), dans laquelle au moins deux creux (105 ; 106) ont été réalisés par emboutissage,
c. la pièce moulée en matière plastique (102) étant fixée par sa surface de base plane (104) sur le support (101), de telle sorte que les creux (105 ; 106) forment avec le support (101) au moins deux logements fermés (108 ; 109) pour des piles-boutons cylindriques (110 ; 111), les logements (108 ; 109) étant agencés séparément les uns des autres sur le support (101) et étant séparés les uns des autres par des zones sur le support (101), dans lesquelles la surface de base plane (104) de la pièce moulée en matière plastique (102) est reliée de manière fixe au support (101),
et
d. les logements (108 ; 109) comprenant respectivement un espace central (112 ; 113) de forme de base cylindrique circulaire, dans lequel les piles boutons (110 ; 111) sont insérées, **caractérisé en ce que**
e. les logements (108 ; 109) comprennent respectivement un espace latéral (114 ; 115) configuré sous forme de renflement de l'espace central (112 ; 113), qui est configuré de telle sorte qu'il ne peut pas être rempli par les piles boutons (110 ; 111).

2. Emballage de vente et de stockage du type carte blister selon la revendication 1, **caractérisé par** au moins l'une des caractéristiques supplémentaires suivantes :
a. il comprend de deux à huit des logements (108 ; 109) .

3. Emballage de vente et de stockage du type carte blister selon la revendication 1 ou la revendication 2, **caractérisé par** la caractéristique supplémentaire suivante :
a. sur le support (101) se trouve au moins un marquage de coupe de ciseaux (116 ; 117) qui passe par l'espace latéral ou les espaces latéraux (114 ; 115).

4. Emballage de vente et de stockage du type carte blister selon l'une quelconque des revendications précédentes, **caractérisé par** au moins l'une des caractéristiques supplémentaires suivantes :
a. le support (101) comprend au moins un film de renforcement (107),
b. le film de renforcement (107) est lié à la surface de base plane (104) de la pièce moulée en matière plastique (102),
c. le film de renforcement (107) délimite les logements fermés (108 ; 109).

5. Emballage de vente et de stockage du type carte blister selon l'une quelconque des revendications précédentes, **caractérisé par** au moins l'une des caractéristiques supplémentaires suivantes :
a. les piles boutons (110 ; 111) contenues dans les logements sont des piles boutons au lithium.
